# EUROPÄISCHE PATENTSCHRIFT

(11) **EP 2 116 640 B1**
(45) Veröffentlichungstag und Bekanntmachung des Hinweises auf die Patenterteilung: **27.06.2012**
(21) Anmeldenummer: 09010061.1
(22) Anmeldetag: 03.11.2006
(51) Int. Cl.: D03D 3/08, D03D 13/00, D03D 15/02, E04F 13/12

(54) **Gewebe mit Schussdrähten, Verfahren zum Herstellen, Verfahren zum Installieren und Verfahren zum Einrollen des Gewebes**
Woven fabric with weft wires, method of making, method of installing and method of winding the fabric
Tissu à fils de trames métalliques, procédé de fabrication, procédé de d'installation et procédé de d'enroulement du tissu

(30) Priorität: 08.11.2005 DE 102005053521; 06.03.2006 DE 102006010582
(43) Veröffentlichungstag der Anmeldung: 11.11.2009
(62) Teilanmeldung aus: 06828500.6
(73) Patentinhaber: GKD - Gebr. Kufferath AG, 52353 Düren (DE)
(72) Erfinder: Kufferath-Kassner, Ingo, 52351 Düren (DE); Sistig, Jakob, 52385 Nideggen (DE); Kronhagel, Christoph, 53173 Bonn (DE); Müller, Ralf, 53804 Much (DE)
(74) Vertreter: Castell, Klaus

(56) Entgegenhaltungen:
- EP-A- 0 478 925
- EP-A- 1 486 598
- EP-A1- 1 428 458
- WO-A-03/031292
- DE-A1- 2 532 908
- DE-A1- 3 332 536
- US-A1- 2002 107 569

## Beschreibung

Die Erfindung betrifft ein Gewebe mit Schussdrähten. Insbesondere betrifft sie ein vollmetallenes Gewebe mit Schussdrähten.

Gewebe, insbesondere Metallgewebe, werden zu immer vielfaltigeren Aufgaben herangezogen. Eine in jüngster Zeit sehr stark nachgefragte Verwendung ist die als Fassadenbehang für Gebäude Oft sind auf Gewebe noch separate Gegenstände aufgesetzt. Im Falle des Fassadenbehangs können dies beispielsweise Trägerstäbe mit LEDs oder anderen Lichtquellen sein, die entweder so ausgerichtet sind, dass sie das Gewebe beleuchten, oder vom Gewebe weg leuchten. In anderen Anwendungsfällen können Wasserleitungen am Gewebe befestigt sein, beispielsweise um einen dekorativen Effekt mit am Gewebe herabperlendem Wasser zu erzielen. Weiterhin können Dekorationsköper, Lautsprecher und vielfältigste andere Gegenstände am Gewebe befestigt sein.

Die Befestigung der Gegenstände am Gewebe ist nicht immer leicht und benötigt oft viel Arbeitszeit, was ein mit Gegenständen versehenes Gewebe recht teuer in der Installation macht. In den meisten Fällen wird versucht, einen am Gewebe zu befestigenen Gegenstand entweder unmittelbar auf das Gewebe aufzulegen und dann mit Befestigungsdrähten zu fixieren. Wenn der Gegenstand nicht, unmittelbar am Gewebe anliegen soll, wurde es bislang als unumgänglich angesehen, zunächst einen Halter am Gewebe zu fixieren, der nach außen vorsteht. An dessen herausstehendem Ende kann dann der eigentliche Gegenstand befestigt werden. Sämtliche vorbekannte Methoden sind somit relativ aufwändig.

Der Erfindung liegt die Aufgabe zugrunde, gegenüber dem Stand der Technik eine Verbesserung zu schaffen.

Diese Aufgabe löst ein Gewebe nach Anspruch 1. Der Draht im Gewebe eignet sich aufgrund seiner einem Draht immanenten Festigkeit besonders gut, um Gegenstände jedweder Art zu befestigen. Sowohl bei einem Gewebe, welches neben dem Draht keine metallenen Bestandteile aufweist, als auch bei einem vollmetallenen Gewebe kann somit der Schussdraht vorteilhaft für diese Aufgabe ausgewählt werden. Während herkömmliche Schussdrähte zumindest im Wesentlichen eindimensional verlaufen, ermöglicht die Erfindung einen erheblich leichteren Anschluss von Gegenständen an den Schussdraht. Durch gezielte Formgebung des gekrOpfen Bereichs am Schussdraht können insbesondere Drahtbereiche geschaffen werden, die sich besonders gut zum Anklipsen eines Gegenstands eignen oder zumindest leichter für eine manuelle Befestigung zugänglich und erreichbar sind.

Die Fäden oder Drähte können aus beliebigen Materialien sein. Bevorzugt ist aber Metall oder Kunststoff. Je nach Einsatzzweck eignen sich monofile oder multifile Drähte.
Ein Gewebe mit einem gekröpften Draht zum Tragen von Gegenständen durch eines Prozessraum ist aus der EP 0 478 925 A1 bekannt. Ein Objekt, welches durch den Prozessraum einer Maschine transportiert werden soll, wird auf das gewobene Prozessband gelegt. Nach Durchlaufen des Prozessraums wird das Objekt abgenommen.
Die EP 1 428 458 A1 offenbart ein vandalismusfestes Metallgewebe.
In der DE 25 32 908 A1 ist eine elektrisch gewebte Matrix offenbart. An bestimmten Stellen sind Leitungen nicht in die Verflechtung mit einbezogen, sondern in Form einer Schleife ausgeführt. Die Schleifen werden durchtrennt und können anschließen mit Anschlussdrähten von Schaltungselementen verbunden werden, wobei die Schaltungselemente auf einer Grundplatte aufgesetzt werden.
Die US 2002/0107569 A1 zeit die Erstellung eines Metallgewebes durch Eindrehen spiralförmiger Drähte,
In der EP 1 486 598 A2 ist ein Metallgewebe mit integrierten Lichtleitkörpern offenbart. Ein solches Gewerbe kann architektonisch beispielsweise als Raumtrenner verwendet werden.
Die DE 33 32 536 A1 zeigt für Dekorationszwecke ein textiles Gebilde, bei welchem elektrische Leuchtkörper nach beliebigem Muster angebracht sind, welche zum Zwecke der Beleuchtung über am Textil vorgesehene elektrische Leitungen mit einer Stromquelle schaltbar verbunden sind.
Weitere Metallgewebe sind beispielsweise der US 4,554,953 B, der US 4,249,653 B, der CN 2416129 Y oder der WO 03/031292 A2 zu entnehmen.

Der Erfindung liegt die Aufgabe zugrunde, gegenüber dem Stand der Technik eine Verbesserung zu schaffen.

Diese Aufgabe löst ein Gewebe nach Anspruch 1. Der Draht im Gewebe eignet sich aufgrund seiner einem Draht immanenten Festigkeit besonders gut, um Gegenstände jedweder Art zu befestigen. Sowohl bei einem Gewebe, welches neben dem Draht keine metallenen Bestandteile aufweist, als auch bei einem vollmetallemen Gewebe kann somit der Schussdraht vorteilhaft für diese Aufgabe ausgewählt werden. Während herkömmliche Schussdrähte zumindest im Wesentlichen eindimensional verlaufen, ermöglicht die Erfindung einen erheblich leichteren Anschluss von Gegenständen an den Schussdraht. Durch gezielte Formgebung des gekröpften Bereichs am Schussdraht können insbesondere Drahtbereiche geschaffen werden, die sich besonders gut zum Anklipsen eines Gegenstands eignen oder zumindest leichter für eine manuelle Befestigung zugänglich und erreichbar sind.

Die Fäden oder Drähte können aus beliebigen Materialien sein. Bevorzugt ist aber Metall oder Kunstsoff. Je nach Einsatzzweck eignen sich monofile oder multifile Drähte.

Die Kröpfung im Schussdraht kann insbesondere U-förmig sein. Eine U-förmige Kröpfung ist maschinell besonders einfach herstellbar und lässt einen Bügel entstehen der vom nicht gekröpften Teil des Schussdrahts aus absteht. Dieser eignet sich in besonderem Maße dafür, dass Gegenstände an ihm befestigt werden.

Das Vorgenannte ergibt sich in besonderem Maße, wenn die Kröpfung mindestens zwei, insbesondere vier, rechte Winkel aufweist. So kann insbesondere die im Verlauf des Schussdrahts erste Auslegung gleich um einen rechten Winkel erfölgen, so dass der Schussdraht senkrecht zu seiner übrigen Verlaufstichtung aus dem Gewebe herausgeführt wird, dort mit zwei weiteren rechten Winkel zu einer U-Form, gebogen wird und anschließend wieder mit einem rechten Winkel ins Gewebe eintaucht.

Auch unabhängig von ihrer genauen Form ist es jedoch von Vorteil, dass die Kröpfung aus dem Gewebe herausragt. Sie ist auf diese Weise leichter zugänglich sowohl für manuelle als auch für maschinelle Anschlüsse.

Das Maß mit welchem die Kröpfung aus dem Gewebe herausragt, hängt von zahlreichen Umständen ab. So ist zunächst von Bedeutung, wie Stabil der Schussdraht ist und welche Last er im Betriebszustand abtragen soll. Auch kann die designierte Funktion entsprechende Maße vorgeben Dies ist beispielsweise dann der Fall, wenn an den Spitzen der herausragenden Kröpfungen an Gewebe Träger für Lichtquellen ängeordnet werden sollen, die das Gewebe anstrahlen. Um bei vorgegebenem Lichtemissionsstreuwinkel der Lichtquellen eine große Fläche des Gewebes beleuchten zu können, kann sich ein recht großer erforderlicher Abstand zur Gewebeebene ergeben. So kann es in vielen Fällen von Vorteil sein, wenn die Kröpfung den Schussdraht weiter aus dem Gewebe hinausführt als der Abstand zwischen zwei Ketten beträgt, insbesondere unter Umständen auch weiter als der doppelte Abstand zwischen zwei Ketten.

Fertigungstechnisch ist es von Vorteil, wenn die Kröpfung im Verlauf des Schussdrahts liegt, also zwischen zwei Ketten und nicht am Rand des Gewebes. Wenn die Kröpfung im Gewebe liegt, können sich sowohl der Schenkel des Schussdrahts, welcher diesen aus dem Gewebe hinausfuhrt, als auch derjenige, welcher den Schussdraht wieder ins Gewebe hineinführt an den Jeweils nächsten Ketten statisch abstützen. Demgegenüber würde die Kröpfung leicht zu einer. Verdrehung unter Belastung neigen, wenn sie am Rand des Gewebes angeordnet wäre.

Das Gewebe ist besonders stabil, wenn die Kröpfung zwischen zwei unmittelbar benachbarten Ketten liegt.

Um ein Gewebe der vorgeschlagenen Art vor seinem endgültigen einsatzort platzsparend und gut handhabbar lagern und transportieren zu können wird vorgeschlagen, dass der gekröpfte Schussdraht um eine durch seinen im Gewebe befindlichen Teil definierte Achse gedreht und somit recht flach auf das Gewebe gelegt werden kann. Auf diese Weise ist es möglich, das Gewebe wie ein herkömmliches Gewebe aufzurollen. BeimAufrollen kann die Kröpfung flachgelegt und mit in die Rolle eingerollt werden, ohne zu einem zu großen Volumenzuwachs der Geweberolle zu führen

Es versteht sich, dass das Gewebe zwar bereits mit einer Kröpfung vorteilhaft genutzt werden kann. Insbesondere kann es jedoch auch einen mehrfach gekröpften Schussdraht und/oder mehrere gekröpfte Schussdrähte aufweisen. Dabei können die Kröpfungen entlang des einenSchussdrahts ebenso wir die mehreren gekröpften Schussdrähte gleichmäßig beabstandet sein. Auf beide Weisen wird die Tragekapazität für Gegenstände auf einfache Weise spürbar erhöht.

Um zwei Kröpfungen im Winkel zueinander und/oder zum Gewebe nach Installation des Gewebes fixieren zu können, wird vorgeschlagen, das hierzu ein Spannfaden vorgesehen ist. Der Spannfaden kann insbesondere entlang sämtlicher Kröpfungen des Gewebes führen, die zueinander linear aufgereiht sind, sodass bei Bedarf auch mehrere Spannfaden Vorgesehen sind. Im Idealfall weist jede Kröpfung eine Befestigung mit einem Spannfaden auf. Nach der Installation des Gewebes müssen dann nur noch die einzelnen gekröpften Schussdrähte in ihre gewünschte Position gedreht bzw, gebogen werden, wenn dann der Spannfaden an allen Krüpfungen befestigt wird und der Spannfaden insbesondere noch außerhalb des Gewebes oder am Rand des Gewebes möglichst unter Zugspannung fixiert wird, sind die Kröpfungen vor einer ungewünschten Drehung um ihre im Gewebe befindlichen ungekröpften Abschnitte geschützt. Außerdem Steigert eine solche Befestigung mittels eines Spannfadens die Tragfähigkeit.

Es versteht sich, dass die der Erfindung zugrundeliegende Aufgabe auch durch ein Verfahren gemäß Anspruch 13 gelöst wird. Es ist unmittelbar ersichtlich, dass ein solches Gewebeherstellungsverfahren zu einem Gewebe der vorstehend beschriebenen Art führt. Dabei ist es maschinell problemlos möglich, die Kröpfung innerhalb der aufgefächerten Kelten durchzuführen, so dass der eigentliche Webvorgang durch die Kröpfung im Schussdraht völlig unbeeinflusst bleibt. Dabei kann die Kröpfung ohne Weiteres den Schussdraht fast so weit aus seiner Achse führen wie im Webstuhl die Kette aufgefächert wird. Wenn beispielzweise das Fächermaß im Webstuhl 20 cm beträgt, ist es ohne Weiteres möglich, die Kröpfung des Schussdrahts auf 19 cm festzulegen.

Weil ein vorstehend beschriebenes Gewebe als Grundstruktur zum Tragen eines vom Gewebe separaten Gegenstands verwendet wird, wird vorgeschlagen, dass der Gegenstand an der Kröpfung getragen wird. Es wurde bereits erläutert, dass die Kröpfung besonders einfach zum Befestigen der Gegenstände zugänglich ist und durch die mögliche Beabstandung zur Gewebeebene für besondere Funktionen weitere Vorteile mit sich bringt, beispielsweise dann, wenn der Gegenstand eine elektronisch ansteuerbare Lichtquelle aufweist, die beispielsweise dazu genutzt werden soll, das Gewebe zu beleuchten.

Nach dem vorstehend bereits Erläuterten löst die Aufgabe auch ein Verfahren gemäß Anspruch 14. Dabei eignet sich als Gebäudebehang insbesondere ein vollmetallenes Gewebe. Dieses ist auch in Bezug auf Seine Lichtreflexe besonders vorteilhaft einsetzbar, sobald vernetzte Lichtquellen, insbesondere vernetzte LEDs, vorgesehen sind, die Fotos oder Filme über eine Ansteuerelektronik wiedergeben. Wenn die Lichtquellenträger an den Kröpfungen lediglich angeclipst werden, also über einen Rastmechanismus an diesen befestigt werden, ist auch der spätere Austausch der Lichtquellenträger besonders einfach möglich, wenn diese einmal defekt sein sollten.

Zudem löst nach dem bereits vorstehend Erläuterten die Aufgabe auch ein Verfahren gemäß Anspruch 15. Ein dergestalt zusammengerolltes Gewebe kann dann besonders platzsparend zu seinem späteren Verwendungsort transportiert werden, beispielsweise zu einem Gebäude dessen Behang es bilden soll. Nach dem Auseinanderrollen können dann die Kröpfungen wieder in die gewünschte Position relativ zur Gewebeebene geschwenkt werden.

Die Erfindung wird nachstehend anhand eines Ausführungsbeispiels unter Bezugnahme auf die Zeichnung näher erläutert. Dabei können gleiche oder funktional gleithe Bauelemente identische Bezugsziffern tragen.
Es zeigen
- Figur 1: schematisch eine Draufsicht auf ein vollmetallenes Gewebe mit zwei gekröpften Schussdrähten.
- Figur 2 eine: Seitenansicht des Gewebes aus Figur 1 gemäß dortiger Kennzeich- nung II-II,
- Figur 3: ein Detail aus der Draufsicht von Figur 1 mit einer Kröpfung im Schuss- draht,
- Figur 4: eine Seitenansicht auf das Detail in Figur 3 gemäß dortiger Kennzeich- nung IV-IV.
- Figur 5: eine schematische Ansicht von oben auf das Detail aus Figur 3 gemäß dortiger Kennzeichnung V-V und
- Figur 6: die Seitenansicht aus Figur 4 mit dem gekröpften Schussdraht in einer ausgeklappten und in einer flachgelegten Stellung:

Das Metallgewebe 1 in den Figuren 1 bis 6 besteht räumlich im Wesentlichen aus metallenen Kettfäden (exemplarisch mit 2, 3 beziffert) und herkömmlichen Schussdrähten (exemplarisch mit 4, 5 beziffert).

Das Metallgewebe 1 weicht jedoch von einem herkömmlichen Gewebe dadurch ab, dass an denjenigen Stellen, an welchen bei einem herkömmlichen Gewebe weiterhin Schussdrähte 4, 5 in regelmäßigem Abstand zu finden wären, hier zwei gekröpfte Schussdrähte 6, 7 im Gewebe sind. Die gekröpften Schussdrähte 6, 7 sind wie die her, kömmlichen Schussdrähte 4, 5 in das Gewebe 1 integriert und werden somit durch die Kettfäden 2, 3 gehalten.

Im Verlauf eines jeden gekröpften Schussdrahts 6, 7 ist der Schussdraht jedoch an einer ersten Stelle 8 (nur exemplarisch am Schussdraht 6 gezeigt), um 90° gekröpft und führt von dort aus aus einer Gewebeebene 9 heraus. In seinem Verlauf 10 ist der Schussdraht 6 dabei leicht gekrümmt, führt aber stetig etwa rechtwinklig zur Gewebeebene 9 von dieser fort.

In einem deutlichen Abstand zur Gewebeebene 9 ist der gekröpfte Schussdraht 6 an einer zweiten Stelle 11 abermals im Wesentlichen rechtwinklig umgebogen und führt nun im Wesentlichen parallel zu seinem ursprünglichen Verlauf 12 und zur Gewebeebene 9 fort. Bevor er jedoch eine Feldbreite 13 zwischen den benachbarten Ketten 2, 3 überbrückt hat, ist er an einer dritten Stelle 14 wiederum um 90° geknickt und führt neben dem Verlauf 10 parallel zu diesem in einem Verlauf 15 (den hinausführenden Verlauf 10 verdeckend) wieder zur Gewebeebene 9 zurück. Dort ist der Schussdraht 6 an einer vierten Stelle 16 wiederum um 90° gekröpft und verläuft nun seinen ursprünglichen Verlauf 12 im übrigen Gewebe weiter.

Am zweiten rechten Winkel 11 und am dritten rechten Winkel 14 1st der Schussdraht 6 nicht einfach - wie an den rechten Winkeln 8 und 16 - umgeknickt, sondern noch geringflügig dahingehend umgebogen, dass sich ein in der Querblickrichtung gemäß Figuren 2, 4 und 6 eine ersichtliche U-konturierte Nut 17 ergibt. In jede Nut 17 ist ein zumindest teilweise transluzentes Rohr 18 eingedrückt. Die Rohre 18 sind mit Lichtemittern bestückt, bevorzugt mit Leuchtdioden. Diese sind über eine zentrale Ansteuerung individuell ein- und ausschaltbar Kabel zu den LEDs oder auch zu anderen elektronischen Bauelementen oder anderen Lichtemittern können in den Rohren 18 unauffällig untergebracht werden und so beispielsweise zum Rand des Gewebes 1 geführt werden.

Auf diese Weise kann das Metallgewebe 1 mit Hilfe der LEDs in den Rohren 18 gezielt statisch und dynamisch beleuchtet worden. Bevorzugt sind Leuchtdioden oder andere Lichtemitter in den Farben rot, grün und blau (bevorzugt im Verhältnis 2:2:1) vorhanden so dass das Gewebe 1 in einer großen Vielzahl von Farben illuminiert werden kann. Bei ausreichend größem Verhältnis des Betrachterabstands zur Feinheit des Rasters der Leuchtmittel bzw. der hierzu erforderlichen Trägerrohre 18 und Tragekröpfungen 10, 17, 15 kann somit ein statisches oder bewegtes Bild für den Betrachter orzeugt werden.

Es ist erkennbar, dass die gekröpften Schussdrähte 6, 7 um ihre in der Gewebeeben 9 verlaufenden Bereiche 12 ohne Weiteres nahezu bis zu einem rechten Winkel geschwenkt werten können, also bis zu einer Stellung, in welcher die Bügel 21, 22 nabezu flach auf dem übrigen Gewebe aufliegen. Eine solche Stellung, ist in Figur 6 verdeutlicht. Der U-förmige Bügelkopf 17 trägt das Rohr 18 mit den LEDs in einer augeklappten Stellung des Bügels 21 und kann ohne Weiteres gemeinsam mit diesem entlang eines Schwenkweges 20 in eine Transportstellung ganz flach an der Gewebeebene 9 geschwenkt werden (17', 18'). In dieser Stellung kann das gesamte Gewebe 1 wie ein herkömmliches Gewebe aufgerollt werden und trotz der hervorstehenden Bügel 21, 22 der gekröpften Schussdrähte 6, 7 ergibt sich nur ein geringer Volumenzuwachs einer Geweberolle.

Um die Tragebügel 21, 22 in ihrer ausgeschwenkten Stellung für den Betrieb zu fixieren, sind am Gewebe 1 zwei Spannseite 23, 24, 25, 26 befestigt, welche jeweils zum Bügel 17 führen und dort ebenfalls fixiert sind. Die Spannseile 23, 24 bzw. 25, 26 bilden in Bezug auf die Gewebeebene in der seitlichen Ansicht (vergl. Figur 2, 4) ein Dreieck, so dass eine Auslenkung eines Tragebügels 21, 22 bzw. Klemmbügels 17 sofort eines der Spannseile 23 oder 24 bzw. 25 oder 26 unter Zug setzt und dadurch in der ausgeklappten Stellung festgehalten wird. Zum Fixieren der Spannseile 23, 24, 25, 26 ist eine Führungsnut am Bügel 17 vorgesehen, bevorzugt wie in Fig. 5 dargestellt in der Mitte des Bügels.

In der ausgeklappten Stellung werfen die jeweiligen Lichtquellen in den Trägerrohren 18 bei geeigneter Ausgestaltung einen großen Lichtkegel (Grenzen mit den Bezugsziffern 27 gekennzeichnet) gegen das Gewebe 1. Die Rohre 18 können dabei ohne Weiteres um ihre Längsachse noch gedreht werden (dargestellt durch den Verdrehungspfeil 28), so dass der Lichtkegel 27 der Lichtemitter an einem jeden Tragerohr 18 noch individuell angepasst werden kann. Dabei können die Klemmbügel 17 so ausgelegt sein, dass sie bereits durch die bloße Einrast- oder Einklemmkraft die Rohre 18 in ihrer Ausrichtung für den Betrieb sicher fixieren.

Im Detail sind die Ketten 2, 3 jeweils als zu dritt gruppierte Drahtseile ausgebildet.

Es sei darauf hingewiesen, dass auch die Gewebeansicht in den Figuren 1 und 2 nur einen Ausschnitt aus einem größeren Gewebe darstellen kann. Vor allem macht die Erfindung bei solchen Geweben Sinn, bei welchen jeweils ein Leuchtkörperrohr 18 von mindestens zwei Kröpfungen 21 bzw. 22 entlang eines Schussdrahts 6 bzw. 7 gehalten wird. Die Erfindung ist jedoch nicht auf solche Anwendungen eingeschränkt.

Die genaue Befestigung der Rohre oder sonstiger vom Gewebe getrennter Gegenstände an der Spitze der U-förmigen Tragebügel 21, 22 kann auf vielfältige Weise erfolgen, beispielsweise neben der gezeigten Einklemmung oder Einrastung auch durch kleine Metalldrähte, Kunststoffklipse oder weitere Mittel.

Wesentlich für die Erfindung ist, dass ein kontinuierlich herstellbares Gewebe aus der Gewebeebene herausstehende Tragestrukturen, nämlich die gekröpften Bügel, aufweist.

Es sei noch darauf hingewiesen, dass die Spannseile ihre Funktion nicht nur dann erfüllen, wenn sie jeweils einen Tragebügel direkt mit dem übrigen Gewebe verbinden, sondern auch dann, wenn Spannseile zwischen den Tragebügeln angebracht sind, wobei dann nur einer, bevorzugt zwei. Bügel in ihrem Schwenkwinkel fixiert sein müssen. Hierfür kann wiederum ein Spannseil verwendet werden, welches an diesen Stellen jeweils vom Spannbügel zum übrigen Gewebe oder zum Rand des Gewebes führt. Die Spanndrahtseile können insbesondere am Rand des Gewebes an dortigen Tragestangen unter Zugspannung fixiert sein.

Im Einsatz können die erfindungsgemäßen Gewebe in den unterschiedlichsten Größenordnungen bergestellt und sinnvoll eingesetzt werden, angefangen bei einer kleinen dekorativen Gewebemalte beispielsweise in Fenstergröße bis hin zu Vorhängen für gesamte Gebäudefassaden, die sich sogar über ganze Hochhäuser erstrecken können, wobei - wie bereits vorstehend angedeutet als zu tragende Gegenstände Röhren Verwendung Einden können, die über eine multimediale Steuerelektronik gezielt mit Ström gespeist werden, so dass in sie integrierte Lichtquellen farbiges Licht entweder in Richtun zum Gewebe hin und/oder in die Richtung vom Gewebe weg emittieren. Die erste Variante eignet sich besonders dazu, das Gewebe in farbliche Effekte zu tauchen, die über die Zeit auch changieren können. Die zweite Variante eignet sich insbesondere dazu, einem weit entfernten Betrachter bei einer entsprechend dichten Auflösung der Lichtquellen ein statisches und/oder dynamisches Bild zu prasentieren. Beispielsweise können Werbefilme oder Kunstfilme auf diese Weise an einer Gebäudefassade betrachtet werden.

## Patentansprüche

1. Gewebe (1) mit Kettfäden oder -drähten (2, 3) und mit Schussdrähten (4, 5, 6, 7), ein Schussdraht (6, 7) gekröpft ist und das Gewebe als Grundstruktur zum Tragen eines Gegenstands ausgebildet ist,
***dadurch gekennzeichnet, dass***
das Gewebe als Gehäudebehang ausgebildet ist,
wobei sich durch eine Festigkeit des gekröpften Schussdrahts (6, 7) bei Verwendung als Gebäudebehang ein aus dem Gewebe herausragender Bügel (21, 22) mit einer Tragekapazität für Gegenstände ergibt und
an der Kröpfung separat vum Gewebe ein Gegenstand zum Tragen befestigt ist.

2. Als Gehäudehehang ausgebildetes Gewebe nach Anspruch 1, ***dadurch gekennzeichnet*, *dass*** die Kröpfung U-förmig ist.

3. Als Gebäudebehang ausgebildetes Gewebe nach Anspruch 1 oder 2,
***dadurch gekennzeichnet, dass*** die Kröpfung mindestens zwei, insbesondere vier, rechte Winkel aufweist.

4. Als Gebäudebehang ausgebildetes Gewebe nach einem der vorstehenden Ansprüche, ***dadurch gekennzeichnet, dass*** die Kröpfung den Schussdraht weiter aus dem Gewebe hinausführt als der Abstand zwischen zwei Ketten (2, 3) beträgt, insbesondere weiter als der doppelte Abstand zwischen zwei Kellen beträgt.

5. Als Gebäudebehang ausgebildetes Gewebe nach einem der vorhergehenden Ansprüche, ***dadurch gekennzeichnet, dass*** die Kröpfung im Verlauf des Schussdrahts zwischen zwei Ketten (2, 3) liegt.

6. Als Gebäudebehang ausgebildetes Gewebe nach Anspruch 5, ***dadurch gekennzeichnet, dass*** die Kröpfung zwischen zwei benachbarten Ketten (2, 3) liegt.

7. Als Gebäudebehang ausgebildetes (Gewebe nach einem der vorhergehenden Ansprüche, ***dadurch gekennzeichnet, dass*** der gekröpfte Schussdraht (6, 7) um eine durch seine im Gewehre befindlichen Teil definierte Achse gedreht und somit recht flach auf das Gewebe gelegt werden kann.

8. Als Gebäudebehang ausgebildetes Gewebe nach einem der vorhergehenden Ansprüche, **gekennzeichnet *durch*** einen mehrfach gekröpften Schussdraht und/oder **durch** mehrere gekröpfte Schussdrähte (6, 7).

9. Als Gehäudebehang ausgebildetes Gewebe nach Anspruch 8, ***dadurch gekennzeichnet, dass*** die Kröpfungen bzw. die gekröpften Schussdrähte gleichmäßig beabstandet sind.

10. Als Gebäudebehang ausgebildetes Gewebe nach einem der vorhergehenden Ansprüche, ***gekennzeichnet durch*** einen Spannfaden (23, 24, 25, 26), der zwei Kröpfungen im Winkel zueinander und/oder zum Gewebe fixiert.

11. Als Gebäudebehang ausgebildetes Gewebe nach einem der vorhergehenden Ansprüche, ***dadurch gekennzeichnet, dass*** das Gewebe metallen ist.

12. Als Gebäudebehang ausgebildetes Gewebe nach einem der vorhergehenden Ansprüche, ***dadurch gekennzeichnet,* dass** der befestigte Gegenstand eine elektronisch ansteuerbare Lichtquelle aufweist.

13. Verfahren zum Herstellen eines als Gehäudebehang ausgebildetes Gewebes (1) mit Kettfäden oder -drähten (2, 3) und mit Schussdrähten (4, 5, 6, 7), wobei im Wehstuhl die Kette um ein Fächermaß aufgefächert wird, um das Durchführen des Schussdrahts zu erlauben, ***dadurch gekennzeichnet, dass*** der Schussdraht (6, 7) mit einer Kröpfung versehen und anschließend in seiner ursprünglichen Achse weitergeführt wird, wobei die Kröpfung bevorzugt ein kleineres Maß hat als das Fächermaß, sodass sich durch eine Festigkeit des gekröpften Schussdrahts bei Verwendung als Gehäudebehang ein aus dem Gewebe herausragender Bügel (21, 22) mit einer Tragekapazität für Gegenstande ergibt, sodass an der Kröpfung separat vom Gewehe ein Gegenstand zum Tragen befestigt werden kann.

14. Verfahren zum Installieren eines Gehäudehehangs mit medienwiedergabefähig vernetzten Lichtquellen. ***dadurch gekennzeichnet, dass***
■ zumindest ein als Gebäudebehang ausgebildetes Gewebe nach einem der Ansprüche 1 bis 12 am Gebäude aufgehängt wird und anschließend
■ Träger der Lichtquellen an den Kröpfungen befestigt werden, insbesondere an diese angeclipst werden.

15. Verfahren zum Einrollen eines als Gebäudebehang ausgebildeten Gewebes nach einem der Ansprüche 1 bis 12, ***dadurch gekennzeichnet, dass*** die Kröpfung beim Einrollen flach zum Gewebe gelegt wird.

## Claims

1. A fabric (4) with warp threads or wires (2, 3) and with weft wires (4, 5, 6, 7), a weft wire (6, 7) being bent and the fabric being configured as a basic structure for supporting an object,
***characterized in that***
the fabric is configured as a building hanging,
a rigidity of the bent weft wire (6, 7) resulting, when used as a building hanging, in a bracket (21, 22) protruding from the fabric, with a capacity for supporting objects and
an object being attached to the bend for support, separately from the fabric.

2. The fabric configured as a building hanging according to claim 1, ***characterized in that*** the bend is U-shaped.

3. The fabric configured as a building hanging according to claim 1 or 2, ***characterized in that*** the bend has at least two, more specifically four, right angles.

4. The fabric configured as a building hanging according to one of the aforementioned claims, ***characterized in that*** the bend drives a bent weft wire (6, 7) further out of the fabric than the distance between two warps, more specifically further than twice the distance between two warps.

5. The fabric configured as a building hanging according to one of the aforementioned claims, ***characterized in that*** in the course of the weft wire, the bend lies between two warps (2, 3).

6. The fabric configured as a building hanging according to claim 5, ***characterized in that*** the bend lies between neighboring warps (2, 3).

7. The fabric configured as a building hanging according to one of the aforementioned claims, ***characterized in that*** the bent weft wire (6, 7) can be turned around an axis defined by its part located in the fabric and thus be laid quite flat against the fabric.

8. The fabric configured as a building hanging according to one of the aforementioned claims, ***characterized by*** a repeatedly bent weft wire and/or by several bent weft wires (6, 7)

9. The fabric configured as a building hanging according to claim 8, ***characterized in that*** the bends, respectively the bent weft wires are equally spaced.

10. The fabric configured as a building hanging according to one of the aforementioned claims, ***characterized by*** a tension thread (23, 24, 25, 26) that fixes two bends at an angle relative to each other and/or to the fabric.

11. The fabric configured as a building hanging according to one of the aforementioned claims, ***characterized in that*** the fabric is made of metal.

12. The fabric configured as a building hanging according to one of the aforementioned claims, ***characterized in that*** the attached object is an electronically actuatable light source.

13. A method for manufacturing a fabric (1) configured as a building hanging with warp threads or wires (2, 3) and with weft wires (4, 5, 6, 7), the warp being shedded by the size of a shed, in order to allow for the weft wire to be passed through, ***characterized in that*** the weft wire (6, 7) has a bend and subsequently continues along its original axis, the bend preferably having a smaller size than the size of the shed, which results, because of a rigidity of the bent weft wire, in a bracket (21, 22) with a capacity for supporting objects, protruding from the fabric, when used as a building hanging, so that an object can be attached to the bend for support, separately from the fabric.

14. A method for installing a building hanging with networked light sources capable of media playback, ***characterized in that***
■ at least one fabric configured as a building hanging according to one of the claims 1 to 12 is hanged onto the building and subsequently,
■ a support of the light sources is attached, more specifically clipped onto the bends.

15. A method for rolling in a fabric configured as a building hanging according to one of the claims 1 to 12, ***characterized in that*** the bend is laid flat onto the fabric during rolling in.

## Revendications

1. Tissu (4) avec des fils de chaîne (2, 3) ou fils de chaîne métalliques et avec des fils de trame métalliques (4, 5, 6, 7), un fil de trame (6, 7) étant coudé et le tissu étant conformé en tant que structure de base pour porter un objet,
***caractérisé en ce que***
le tissu est conformé en tant que tenture de bâtiment,
une rigidité du fil de trame (6, 7) coudé résultant, lors de l'utilisation comme tenture de bâtiment en un étrier (21, 22) ayant une capacité à porter des objets et
un objet étant attaché au coude séparément du tissu de manière à être porté.

2. Tissu conformé en tant que tenture de bâtiment selon la revendication 1, ***caractérisé en ce que*** le coude est en forme de U.

3. Tissu conformé en tant que tenture de bâtiment selon les revendications 1 ou 2, ***caractérisé en ce que*** le coude comporte au moins deux, notamment quatre angles droits.

4. Tissu conformé en tant que tenture de bâtiment selon l'une quelconque des revendications précédentes, ***caractérisé en ce que*** le coude conduit le fil de trame hors du tissu à une distance supérieure à celle entre deux fils de chaîne (2, 3), notamment supérieure au double de la distance entre deux fils de chaîne.

5. Tissu conformé en tant que tenture de bâtiment selon l'une quelconque des revendications précédentes, ***caractérisé en ce que*** le long du tracé du fil de trame (6, 7), le coude se situe entre deux fils de chaîne.

6. Tissu conformé en tant que tenture de bâtiment selon la revendication 5, ***caractérisé en ce que*** le coude se situe entre deux fils de chaîne avoisinants.

7. Tissu conformé en tant que tenture de bâtiment selon la revendication 5, ***caractérisé en ce que*** le fil de trame (6, 7) coudé peut être tourné autour d'un axe défini par sa partie située dans le tissu et peut ainsi être aplati contre le tissu.

8. Tissu conformé en tant que tenture de bâtiment selon l'une quelconque des revendications précédentes, ***caractérisé par*** un fil de trame coudé plusieurs fois et/ou par plusieurs fils de trame (6, 7) coudés.

9. Tissu conformé en tant que tenture de bâtiment selon la revendication 8, ***caractérisé en ce que*** les coudes, respectivement les fils de trame coudés (6, 7) sont régulièrement espacés.

10. Tissu conformé en tant que tenture de bâtiment selon l'une quelconque des revendications précédentes, ***caractérisé par*** un fil tendeur (23, 24, 25, 26) qui fixe deux coudes à un angle l'un par rapport à l'autre et/ou par rapport au tissu.

11. Tissu conformé en tant que tenture de bâtiment selon l'une quelconque des revendications précédentes, ***caractérisé en ce que*** le tissu est métallique.

12. Tissu conformé en tant que tenture de bâtiment selon l'une quelconque des revendications précédentes, ***caractérisé en ce que*** l'objet attaché comporte une source lumineuse apte à être commandée électroniquement.

13. Méthode de fabrication d'un tissu (1) conformé en tant que tenture de bâtiment avec des fils de chaîne ou fils de chaîne métalliques (2, 3) et avec des fils de trame (4, 5, 6, 7) métalliques, le fil de chaîne étant levé d'une mesure de foule dans le métier à tisser afin de permettre le passage du fil de trame, ***caractérisée en ce que*** le fil de trame (6, 7) est muni d'un coude et continue ensuite sur son axe initial, le coude ayant de préférence une plus petite taille que la taille de la foule, de sorte qu'une rigidité du fil de trame (6, 7) coudé résulte lors de l'utilisation comme tenture de bâtiment en un étrier (21, 22) dépassant du tissu, ayant une capacité à porter des objets, de sorte qu'un objet peut être attaché au coude, séparément du tissu, afin d'être porté.

14. Méthode pour installer une tenture de bâtiment avec des sources lumineuses interconnectées aptes à la lecture de médias, ***caractérisée en ce que***
■ au moins un tissu conformé en tant que tenture de bâtiment selon l'une des revendications 1 à 12, est accroché au bâtiment et que
■ des supports de sources lumineuses sont ensuite attachés, notamment clipsés aux coudes.

15. Méthode pour enrouler un tissu conformé en tant que tenture de bâtiment selon l'une des revendications 1 à 12, ***caractérisée en ce que*** le coude est aplati sur le tissu lors de l'enroulage.
